# EUROPÄISCHE PATENTANMELDUNG

(11) **EP 1 262 415 A2**
(43) Veröffentlichungstag der Anmeldung: **04.12.2002**
(21) Anmeldenummer: 02405103.9
(22) Anmeldetag: 12.02.2002
(51) Int. Cl.: B65D 27/38

(54) **Briefumschlag mit Aufreiss-System**

(30) Priorität: 20.02.2001 CH 20010309
(71) Anmelder: Wanner, Jean, 1700 Fribourg (CH)
(72) Erfinder: Wanner, Jean, 1700 Fribourg (CH)

(57) **Zusammenfassung**

Die Erfindung bezieht sich auf ein Schnell-Aufreiss-System des Briefumschlages, aller Formate, welches das Oeffnen eines Umschlages erleichtert.

Dieser besteht aus einer perforierten Aufreiss-Lasche (1 und 2 für Rechts- und Linkshänder) und eines eingeklebten Fadens aus Kunststoff oder Baumwolle (3).

## Beschreibung

Die Erfindung bezieht sich auf ein Schnell-Aufreiss-System des Briefumschlages, aller Formate, welches das Oeffnen eines Umschlages ohne Brieföffner erleichtert

## Patentansprüche

1. Dieser bezieht sich auf eine perforierte Aufreiss-Lasche (1 und 2) rechts und links des Briefumschlages (für Rechts- und Linkshänder) und des eingeklebten Fadens aus Kunststoff oder Baumwolle (3).
